# EUROPÄISCHE PATENTSCHRIFT

(11) **EP 0 690 210 B1**
(45) Veröffentlichungstag und Bekanntmachung des Hinweises auf die Patenterteilung: **04.11.1998**
(21) Anmeldenummer: 95109133.9
(22) Anmeldetag: 13.06.1995
(51) Int. Cl.: F01N 3/02

(54) **Verfahren und Vorrichtung zum kontrollierten Regenerieren eines Dieselrussfilters**
Process and device for controllably regenerating a diesel soot filter
Procédé et dispositif de régénération commandée d'un filtre à particules diesel

(30) Priorität: 29.06.1994 DE 4422829; 28.02.1995 DE 19506983
(43) Veröffentlichungstag der Anmeldung: 03.01.1996
(73) Patentinhaber: Pattas, Konstantin N., Prof.Dr.-Ing., GR-55535 Thessaloniki (GR)
(72) Erfinder: Pattas, Konstantin N., Prof.Dr.-Ing., GR-55535 Thessaloniki (GR)
(74) Vertreter: Liesegang, Roland, Dr.-Ing.

(56) Entgegenhaltungen:
- EP-A- 0 220 484
- WO-A-93/00503
- DE-A- 3 723 703
- DE-A- 3 806 219
- PATENT ABSTRACTS OF JAPAN vol. 16 no. 10 (M-1199) ,13.Januar 1992 & JP-A-03 233119 (NISSAN MOTOR ) 17.Oktober 1991,
- PATENT ABSTRACTS OF JAPAN vol. 16 no. 119 (M-1225) ,25.März 1992 & JP-A-03 286120 (MAZDA MOTOR ) 17.Dezember 1991,

## Beschreibung

Die Erfindung betrifft ein Verfahren und eine Vorrichtung zum Regenerieren des Dieselrußfilters eines Dieselmotors.

Es ist bekannt, daß Dieselrußfilter mit poröser Wand gasförmige Bestandteile des Abgases zwar durchlassen, jedoch den Durchgang von Feststoff-Partikeln behindern, welche hauptsächlich durch Koagulieren von Kohlenstoff-Molekülen und schweren Kohlenwasserstoffen entstehen.

Die im Dieselrußfilter abgelagerten Ruß-Partikel, welche den Dieselrußfilter im Laufe des Betriebs zunehmend zusetzen, lassen sich zur Regenerierung des Dieselrußfilters mittels thermischer (Verbrennen), katalytischer oder anderer Prozesse abbauen.

Durch thermisches Regenerieren bei laufendem Dieselmotor, z.B. im Betrieb eines damit ausgerüsteten Fahrzeuges, kann unter stochastischen Bedingungen bei automatisch ausgelöstem Regenerieren die Reaktionsgeschwindigkeit der Verbrennung der im Dieselrußfilter gesammelten Partikel unkontrolliert steigen. Dies kann zu einer unzulässigen Erhöhung der Temperatur mit der Folge der teilweisen oder gänzlichen Verschmelzung bzw. Zerstörung des Dieselrußfilters führen.

Zum Vermeiden einer unkontrollierten Verbrennung ist eine Messung der Temperatur des Abgases hinter dem Dieselrußfilter vorgeschlagen worden (DE 38 06 219 A1), wobei im Falle des Überschreitens einer vorgegebenen, maximal zulässigen Temperatur mittels einer elektronischen Einheit Ventile vor und hinter dem Dieselrußfilter derart betätigt werden, daß das gesamte Abgas über einen den Dieselrußfilter umgehenden Bypass abgeleitet wird. Somit wird der Dieselrußfilter temporär gänzlich aus dem Abgasstrom ausgeschaltet.

Wenngleich der Betrieb im Bypass nur einen kleinen Prozentsatz der gesamten Betriebszeit des Motors in Anspruch nimmt, ist zur Dämpfung des im Bypass-Betrieb entstehenden lästigen Geräusches der Einsatz einer Schalldämpfanlage notwendig. Außerdem ist es aus Ökologischer Sicht unerwünscht auch nur über eine kurze Zeitspanne ungereinigte Abgase ungefiltert in die Umgebung zu entlassen, wie es der Bypassbetrieb mit sich bringt.

Es ist auch bekannt (CH 663 253 A), einen Partikelfilter im Abgastrakt einer insbesondere abgasaufgeladenen Brennkraftmaschine in zwei parallelgeschaltete Abschnitte, nämlich eine gut wärmeisolierte "Hochtemperaturflut" und eine "Niedertemperaturflut" zu unterteilen, von denen mittels einer Steuerklappe bei niedriger Motorlast lediglich die Niedertemperaturflut und bei hoher Motorlast beide Fluten durch entsprechendes Einstellen einer Steuerklappe von Abgas durchströmt werden. Dadurch wird neben einer häufigen Partikelverbrennung erreicht, daß der dem Abgastrakt nachgeschaltete Abgaslader stets schnell mit Abgas ausreichender Temperatur versorgt wird, um das sogenannte "Turboloch" beim Niederdrücken des Gaspedals zu vermeiden. Ein Schutz gegen unkontrolliertes Abbrennen abgelagerter Partikel in den Fluten ist mit der Maßnahme nach der CH-PS jedoch nicht erzielbar.

Der Erfindung liegt die Aufgabe zugrunde, ein Verfahren und eine Vorrichtung zum Regenerieren von Dieselrußfiltern in Dieselmotoren anzugeben, bei dem einfacher als bisher unter Vermeidung der Unzuträglichkeiten eines Bypassbetriebes ein wirkungsvoller Schutz gegen Beschädigung oder Zerstörung des Dieselrußfilters erzielbar ist.

Zur Lösung dieser Aufgabe dienen ein Verfahren gemäß Anspruch 1 und eine Vorrichtung gemäß Anspruch 2.

Gemäß der Erfindung ist der Dieselrußfilter in mehrere, parallel in den Abgasstrom eingeschaltete Abschnitte unterteilt, von denen mindestens einer abhängig von der jeweils am Ausgang des betreffenden Abschnittes herrschenden Abgastemperatur aus dem Abgasstrom ganz oder teilweise ausschaltbar sind.

Während die Reaktion in dem isolierten Abschnitt reduziert bzw. unterbrochen ist, wird der Massendurchsatz durch den oder die verbleibenden, nicht ausgeschalteten Abschnitte des Dieselrußfilters erhöht. Dadurch wird die Reaktionsgeschwindigkeit der thermischen Regenerierung in diesen verbleibenden Abschnitten reduziert. Sollte in einem der verbleibenden nicht ausgeschalteten Abschnitte des Dieselrußfilters ebenfalls die maximal zulässige Temperatur überschritten werden, wird auch dieser Abschnitt aus dem Abgasstrom ausgeschaltet. Dies setzt sich erfindungsgemäß so lange fort, bis der Massendurchsatz durch mindestens den letzten verbleibenden Abschnitt des Dieselrußfilters soweit angewachsen ist, daß die begonnene Reaktion abgebrochen bzw. "gelöscht" wird.

So wird mit einfachen Mitteln ein wirksamer Schutz gegen Beschädigen oder Zerstören des Dieselrußfilters durch unkontrolliertes Verbrennen der abgelagerten Partikel geschaffen, was einen Bypass und somit das im Bypassbetrieb unvermeidliche Abgeben ungereinigten Abgases in die Umgebung sowie eine aufwendige Schalldämpfanlage erübrigt.

Vorteilhafte Ausgestaltungen der Erfindung sind in den Unteransprüchen angegeben.

Die Erfindung ist im folgenden anhand schematischer Zeichnungen an Ausführungsbeispielen mit weiteren Einzelheiten näher erläutert. Es zeigen:
- Fig. 1: einen Vierzylinder-Dieselmotor mit einem nachgeschalteten Dieselrußfilter gemäß der Erfindung im Abgastrakt;
- Fig. 2: ein Diagramm mit der Reaktionsgeschwindigkeit der Regenerierung über dem Massendurchsatz des Dieselrußfilters;
- Fig. 3: einen Sechszylinder-Motor mit einem abgewandelten Dieselrußfilter gemäß der Erfindung,
- Fig. 4, 5 und 6: weitere Abwandlungen von Dieselrußfiltern gemäß der Erfindung.

In Figur 1 ist ein Vierzylinder-Dieselmotor 1 dargestellt, in dessen Abgastrakt 3 Dieselrußfilter 2, 4 und 6 eingebaut sind, wobei kein die Dieselrußfilter überbrückender Bypass vorgesehen ist. Diese drei Dieselrußfilter sind parallel zueinander in den Abgastrakt 3 eingebaut und umfassen einen gemeinsamen Einlaß 5, davon individuell abgehende Einlaßstutzen 5a, 5b, 5c, welche jeweils in einen zugehörigen Dieselrußfilter 2, 4, 6 münden, und individuelle Auslaßstutzen 7a, 7b, 7c, welche je von einem Dieselrußfilter 2, 4, 6 ausgehen und in einen gemeinsamen Auslaß 7 zusammengeführt sind.

In den Einlässen 5a, 5b, 5c sind je ein Drosselorgan 10, 12, 14, - also ebensoviele Drosselorgane wie Dieselrußfilter 2, 4, 6 -, vorgesehen. Ebenso sind in den Auslässen 7a, 7b, 7c Thermoelemente 9, 11, 13 zum individuellen Erfassen der Abgastemperaturen der drei Dieselrußfilter vorgesehen, deren Ausgangssignale in eine die Drosselorgane steuernde elektronische Einheit 100 eingegeben werden. Die Drosselorgane 2, 4, 6 sind hier als Drosselklappen ausgebildet.

In den Dieselrußfiltern 2, 4, 6 abgelagerte Rußpartikel werden von Zeit zu Zeit durch Abbrennen aufgrund einer Temperaturerhöhung während des Betriebs oder mittels Abgasdrosselung regeneriert. Im Falle einer erzwungenen Regenerierung werden alle Drosselorgane 10, 12, 14 gleichzeitig durch die elektronische Einheit 100 betätigt.

Zum Schutz gegen unkontrolliertes Verbrennen beim Regenerieren werden derjenige Dieselrußfilter 2, 4 oder 6 durch Absperren des zugehörigen Drosselorganes 10, 12 oder 14 aus dem Abgasstrom ausgeschaltet, hinter dem die gemessene Abgastemperatur eine vorgegebene Temperatur überschreitet. Das Absperren des betreffenden Einlasses 5a, b oder c erfolgt ganz oder teilweise mittels des entsprechenden Drosselorganes 10, 12 oder 14 auf ein EIN/AUS-Signal bzw. analoges Betätigungssignal hin, welches von der elektronischen Einheit 100 abgegeben wird. Diese Einheit 100 erhält die Ausgangssignale der Thermoelemente 9, 11, 13 als Eingangssignale.

Die Reaktionsgeschwindigkeit der angefangenen Verbrennung des im Dieselrußfilter gesammelten Rußes, bei konstanter Abgastemperatur, ist eine Funktion des Massendurchsatzes m. Im Bild 2 ist qualitativ in Form eines Diagramms die Abhängigkeit der Reaktionsgeschwindigkeit w der Verbrennung vom Massendurchsatz m dargestellt. Falls die Temperatur hinter dem mit einer Partikelmenge G beladenen Dieselrußfilter 2 (Fig. 1) die maximale zulässige Abgastemperatur überschreitet, wird dieser Filter 2 durch Betätigung der zugehörigen Drosselklappe 10 teilweise oder sogar ganz abgesperrt mit der Folge, daß der Massenstrom unter m₁ reduziert wird. Jetzt wird der Hauptabgasdurchsatz über die Dieselrußfilter 4 und 6 geleitet. Dementsprechend wird der Massendurchsatz m durch diese Filter 4, 6 auf Über m₂ erhöht. Das bedeutet, daß die Reaktionsgeschwindigkeit w in allen Filtern reduziert wird, wie aus dem Diagramm der Fig. 2 zu erkennen ist. Für den Fall, daß die Abgastemperatur hinter einem weiteren Filter den maximal zulässigen Wert überschreitet, z.B. hinter dem Filter 4, wird dieser Filter in der gleichen Weise wie vorher Filter 2 gedrosselt oder abgesperrt. Dies hat eine weitere Erhöhung des Massendurchsatzes m durch den Filter 6 zur Folge, in dem die Reaktionsgeschwindigkeit folglich um einen solchen Betrag reduziert wird, daß eine eventuell begonnene Reaktion abgebrochen bzw. "gelöscht" wird.

Der Normalbetrieb des Systems wird dann wieder aufgenommen, wenn die Abgastemperatur hinter jedem Dieselrußfilter 2, 4, 6 kleiner als der maximal zulässige Wert wird.

Voraussetzung für einen vollständigen Schutz gegen unkontrollierte Verbrennung der abgelagerten Partikelmenge im Dieselrußfilter ist, daß der Massendurchsatz im letzten Filter schon im Leerlauf des Dieselmotors das Abbrechen oder "Löschen" der Reaktion verursacht.

So werden das Volumen und die Anzahl der Dieselrußfilter für einen bestimmten Dieselmotor vorausbestimmt.

In Figur 3 ist eine Anlage eines Sechszylinder-Dieselmotors mit vier Dieselrußfiltern 16, 18, 20, 22 dargestellt. Auch hier sind jedem Dieselrußfilter je ein Drosselorgan 24, 26, 28, 30 in den entsprechenden, hier nicht bezeichneten Einlässen und je ein Thermoelement 32, 34, 36, 38 in den entsprechenden hier nicht bezeichneten Auslässen zugeordnet.

Die individuelle Ausschaltung der Dieselrußfilter aus dem Abgasstrom erfolgt mittels der hier nicht gezeichneten elektronischen Einheit in gleicher Weise wie bei der Ausführung nach Fig. 1 stufenweise, wobei in der letzten Stufe mindestens ein Dieselrußfilter in Betrieb belassen wird.

Die Drosselorgane können als Drosselklappen oder Tellerventile ausgebildet sein.

In Fig. 4 ist ein Dieselrußfilter mit zwei Eingängen 51, 52 dargestellt, das aus einem Monolith besteht. Durch den Einlaß 51, der kein Drosselorgan beinhaltet, wird das Abgas in den Abschnitt 52 des Rußfilters geleitet. Der Abschnitt 57 wird von Abgas durchströmt, das durch den Einlaß 50 geleitet wird. Dieser Einlaß 50 ist mit einem Drosselorgan 40 versehen. Hinter den Auslaßquerschnitten beider Abschnitte 52 und 57 sind jeweils mittig Thermoelemente T1 und T2 eingebaut.

Ein Schutz gegen unkontrollierte Verbrennung wird durch Betätigen des Drosselorgans am Einlaß 50 unabhängig davon gewährleistet, welches von beiden Thermoelementen T1 oder T2 eine unzulässige Temperatur registriert hat. Der Abschnitt 52 ist durch die Dimenionierung des rohrförmigen Einlasses 51 so klein gewählt, daß schon im Leerlauf der dadurch strömende Massenstrom so groß ist, daß die Verbrennung des abgelagerten Rußes verzögert oder sogar unterbrochen wird.

Anders als bei den Ausführungen nach den Figuren 1 und 3 kommt diejenige nach Fig. 4 (und auch die Ausführungen nach den Fig. 5 und 6) mit nur einem Drosselorgan 40 aus, was die Anzahl der beweglichen und damit anfälligen Teile vermindert und die Konstruktion vereinfacht. Der Wegfall des Drosselorganes für den Abschnitt 52 beeinträchtigt überraschenderweise eine erzwungene Regenerierung durch Abgasdrosselung nicht.

Eine Regeneration durch Partikelabbrand wird dadurch erzwungen, daß das einzige Absperrorgan 40 geschlossen wird. Dadurch wird eine Erhöhung des Abgasgegendruckes und dementsprechend der Temperatur vor beiden Abschnitten des Dieselrußfilters erreicht.

Der Schutz gegen unkontrolliertes Abbrennen wird meist bei kleinen bis mittleren Drehzahlen bzw. bei kleiner Last wirksam. Dabei wird eine Verschlechterung der Fahreigenschaften wegen des durch die verminderte Austrittsfläche erhöhten Gegendruckes vom Fahrer nicht bemerkt, denn er kann zur Erreichung der gewünschten Leistung das Gaspedal weiter durchdrücken. Sollte andererseits der Schutz im Bereich der Höchstdrehzahl bzw. -Leistung auftreten, kann durch einen Kick-Down Schalter der Schutzprozess unterbrochen werden.

Wie bekannt wird in diesem Betriebsbereich der Schutz gegen unkontrolliertes Abbrennen durch die Kühlwirkung der Abgasströmung übernommen. Analog kann eine angefangene Drosselung aufgehoben werden, falls die volle Leistung vom Fahrer verlangt wird.

In Fig. 5 ist ein Dieselrußfilter dargestellt, der zwei Abschnitte, nämlich einen größeren 67 und einen kleineren Abschnitt 62 und keine Absperrorgane in den Eingängen 60, 61 hat. Ein einziges Absperrorgan ist von einem Thermostat 64 gebildet, der im gemeinsamen Ausgangskanal der beiden Abschnitte 62, 67 angeordnet ist und von den Abgasströmen durch die Abschnitte 62, 67 durchströmt wird. Dehnt sich der Thermostat aus, so verschließt er den Ausgang 63 des größeren Abschnittes 67 bei einer vorgegebenen Abgastemperatur. Bei dieser Ausführung wird eine Überwachung der Temperaturen am Filterausgang und dementsprechend eine elektronische Kontrolleinheit überflüssig, den der Thermostat 64 übernimmt automatisch den Schutz gegen unkontrollierte Verbrennung beider Abschnitte 62, 67, wenn die vorgegebene Abgastemperatur erreicht wird.

Der Thermostat 64 besteht bei dieser Ausführung aus einem abgeschlossenen Wellrohr, das sich unter innerem Überdruck axial ausdehnt. Es ist mit einer geeigneten Füllung aus einem Stoff (z.B. Natrium) versehen, der beim Erreichen einer bestimmten Temperatur verdampft und dadurch eine rasche Innendruckerhöhung verursacht. Damit wird der Thermostat 64 elastisch verlängert und der Auslaß 63 abgesperrt.

In Fig. 6 ist eine Variante der Ausführung nach Fig. 5 dargestellt, wobei ein kleiner und ein großer Abschnitt 72, 77 eines Filters 71 als zwei Abschnitte eines Monolithen 72 ausgebildet sind. Die Abschnitte werden über einen gemeinsamen Einlaß 70 von Abgas durchströmt. Wie bei der Ausführung nach Fig. 5 ist ein Thermostat 74 in Form eines axial dehnbaren Wellrohres im Auslaß 73 des großen Abschnitts 77 so angeordnet, daß es dessen Austritt 73 bei Erreichen einer vorgegebenen Temperatur selbsttätig verschließt.

## Patentansprüche

1. Verfahren zum kontrollierten Regenerieren eines Dieselrußfilters eines Dieselmotors, wobei der Abgasstrom durch den Dieselrußfilter in Abhängigkeit von der Abgastemperatur hinter dem Dieselrußfilter gedrosselt wird, dadurch **gekennzeichnet**, daß der Dieselrußfilter in mehrere, parallel in den Abgastrakt eingeschaltete Abschnitte unterteilt wird, in deren mindestens einem der Abgasdurchsatz in Abhängigkeit von der Abgastemperatur hinter dem Dieselrußfilter gedrosselt oder ganz gesperrt wird, während der Abgasdurchsatz in den verbleibenden Abschnitten oder mindestens in einem letzten Abschnitt entsprechend erhöht wird.

2. Vorrichtung zum kontrollierten Regenerieren des Dieselrußfilters eines Dieselmotors, bei der eine durch die Abgastemperatur hinter dem Dieselrußfilter gesteuerte Drosselvorrichtung vorgesehen ist, dadurch **gekennzeichnet**, daß der Dieselrußfilter in mindestens zwei parallel geschaltete Abschnitte (2-6; 16-22; 52, 57; 62, 67; 72, 77) unterteilt ist, von denen mindestens einer durch eine Drosselvorrichtung (10-14; 24-30; 40; 64; 74) teilweise oder ganz absperrbar ist, die durch die Abgastemperatur hinter dem Dieselrußfilter gesteuert ist, daß mindestens ein letzter Abschnitt ungedrosselt bleibt und daß kein den Dieselrußfilter umgehender Bypass vorgesehen ist.

3. Vorrichtung nach Anspruch 2, dadurch **gekennzeichnet**, daß den einzelnen Abschnitten (2-6; 16-22) jeweils eigene Drosselvorrichtungen (10-14; 24-30) im Einlaß (5a, 5b, 5c) und eigene Temperaturmeßvorrichtungen (9-13; 32-38) im Auslaß (7a, 7b, 7c) zugeordnet sind.

4. Vorrichtung nach Anspruch 2, dadurch **gekennzeichnet**, daß der eine Abschnitt (52; 62; 72) der mindestens zwei getrennten Abschnitte (52, 57; 62, 67; 72, 77) unbehindert vom Abgas durchströmt ist, während der andere Abschnitt (57; 67; 77) durch ein Absperrorgan (40; 64; 74) in Abhängigkeit von der im Auslaß herrschenden Temperatur teilweise oder ganz absperrbar ist.

5. Vorrichtung nach Anspruch 3 oder 4, dadurch **gekennzeichnet**, daß eine elektronische Steuereinheit (100) vorgesehen ist, welche das oder jedes Absperrorgan (10-14; 24-30; 40) bei Überschreiten einer vorbestimmten Temperatur im zugehörigen Auslaß (7a, 7b, 7c; 53) des betreffenden Abschnittes individuell zum teilweisen oder gänzlichen Absperren betätigt.

6. Vorrichtung nach Anspruch 4 oder 5, dadurch **gekennzeichnet**, daß Temperatursensoren (T1, T2) in den Auslässen beider Abschnitte (52, 57) angeordnet sind und daß das im Einlaß (50) des größeren Abschnittes (57) vorgesehene Absperrorgan (40) unabhängig davon betätigt wird, welcher der beiden Temperatursensoren ein Überschreiten der zulässigen Temperatur erfaßt.

7. Vorrichtung nach Anspruch 4, dadurch **gekennzeichnet**, daß ein selbsttätig bei Überschreiten einer vorgegebenen Abgastemperatur wirksam werdendes Absperrorgan (64; 74) im Auslaß (63; 73) des größeren Abschnittes (67; 77)angeordnet ist.

8. Vorrichtung nach Anspruch 7, dadurch **gekennzeichnet**, daß das Absperrorgan (64; 74) ein Wellrohr ist, welches eine abgeschlossene Füllung aus einem Stoff, insbesondere Natrium, aufweist, der bei Überschreiten der vorgegebenen Temperatur verdampft.

9. Vorrichtung nach Anspruch 7 oder 8, dadurch **gekennzeichnet**, daß die beiden Abschnitte (72, 77) Teile eines Monolithen bilden.

## Claims

1. A method of controlled regeneration of a diesel engine soot filter, the exhaust gas flow through the diesel soot filter being throttled in dependence on the exhaust gas temperature behind the diesel soot filter, characterised in that the diesel soot filter is subdivided into a number of portions which are disposed in parallel in the exhaust gas path and in at least one of which the exhaust gas throughput is throttled or completely blocked in dependence on the exhaust gas temperature behind the diesel soot filter, while the exhaust gas throughput in the remaining portions or at least in one final portion is increased accordingly.

2. A device for controlled regeneration of a diesel engine soot filter, in which a throttle device controlled by the exhaust gas temperature behind the diesel soot filter is provided, characterised in that the diesel soot filter is subdivided into at least two parallel-connected portions (2-6; 16-22; 52, 57; 62, 67; 72, 77), at least one of which can be partially or completely shut off by a throttle device (10-14; 24-30; 40; 64; 74) which is controlled by the exhaust gas temperature behind the diesel soot filter, in that at least one final portion remains unthrottled and in that no bypass to bypass the diesel soot filter is provided.

3. A device according to claim 2, characterised in that the individual portions (2-6; 16-22) are each allocated separate throttle devices (10-14; 24-30) in the inlet (5a, 5b, 5c) and separate temperature measuring devices (9-13; 32-38) in the outlet (7a, 7b, 7c).

4. A device according to claim 2, characterised in that one portion (52; 62; 72) of the at least two separate portions (52, 57; 62, 67; 72, 77) has an unobstructed flow of exhaust gas therethrough while the other portion (57; 67; 77) is adapted to be partially or completely shut off by a shut-off means (40; 64; 74) in dependence on the temperature in the outlet.

5. A device according to claim 3 or 4, characterised in that an electronic control unit (100) is provided which in the event of a predetermined temperature in the associated outlet (7a, 7b, 7c; 53) of the respective portion being exceeded individually actuates the or each shut-off means (10-14; 24-30; 40) for complete or partial shut-off.

6. A device according to claim 4 or 5, characterised in that temperature sensors (T1, T2) are disposed in the outlets of the two portions (52, 57) and in that the shut-off means (40) provided in the inlet (50) of the larger portion (57) is actuated independently of which of the two temperature sensors detects the admissible temperature being exceeded.

7. A device according to claim 4, characterised in that a shut-off means (64; 74) which becomes automatically operative in the event of a predetermined exhaust gas temperature being exceeded is disposed in the outlet (63; 73) of the larger portion (67; 77).

8. A device according to claim 7, characterised in that the shut-off means (64; 74) is a corrugated pipe having a sealed-off filling of a substance, more particularly sodium, which vaporises in the event of the predetermined temperature being exceeded.

9. A device according to claim 7 or 8, characterised in that the two portions (72, 77) form parts of a monolith.

## Revendications

1. Procédé de régénération contrôlée d'un filtre à particules diesel appartenant à un moteur diesel, dans lequel le flux de gaz d'échappement traversant le filtre à particules est étranglé en fonction de la température des gaz d'échappement en aval du filtre à particules diesel, caractérisé en ce que le filtre à particules diesel est subdivisé en plusieurs segments intercalés en parallèle dans le circuit des gaz d'échappement, dans au moins un desquels le débit de passage des gaz d'échappement est étranglé ou même entièrement fermé en fonction de la température des gaz d'échappement en aval du filtre à particules diesel en même temps que le débit de passage dans les segments restants ou dans au moins un dernier segment est augmenté en conséquence.

2. Dispositif pour la régénération contrôlée d'un filtre à particules diesel appartenant à un moteur diesel, dans lequel il est prévu un dispositif d'étranglement commandé en fonction de la température des gaz d'échappement en aval du filtre à particules diesel, caractérisé en ce que le filtre à particules diesel est subdivisé en au moins deux segments (2-6 ; 16-22 ; 52, 57 ; 62, 67 ; 72, 77) branchés en parallèle, dont au moins un peut être fermé partiellement ou totalement par un dispositif d'étranglement (10-14 ; 24-30 ; 40 ; 64 ; 74) qui est lui-même commandé par la température des gaz d'échappement en aval du filtre à particules diesel, en ce qu'au moins un dernier segment reste non étranglé et en ce qu'il n'est prévu aucune dérivation contournant le filtre à particules diesel.

3. Dispositif selon la revendication 2, caractérisé en ce qu'aux différents segments (2-6 ; 16-22), sont associés respectivement des dispositifs d'étranglement respectifs (10-14 ; 24-30) placés dans l'entrée (5a, 5b, 5c) et des dispositifs propres de mesure de la température (9-13 ; 32-38) agencés dans la sortie (7a, 7b, 7c).

4. Dispositif selon la revendication 2, caractérisé en ce que un segment (52 ; 62 ; 72) des au moins deux segments séparés (52, 57 ; 62, 67 ; 72, 77) est parcouru sans obstacle par les gaz d'échappement pendant que l'autre segment (57 ; 67 ; 77) peut être fermé partiellement ou totalement par un organe de fermeture (40 ; 64 ; 74) en fonction de la température qui règne dans la sortie.

5. Dispositif selon la revendication 3 ou 4, caractérisé en ce qu'il est prévu une unité de commande électronique (100) qui actionne le ou chaque organe de fermeture (10-14 ; 24-30 ; 40) individuellement pour la fermeture partielle ou totale, en cas de dépassement d'une température prédéterminée dans la sortie correspondante (7a, 7b, 7c ; 53) du segment considéré.

6. Dispositif selon la revendication 4 ou 5, caractérisé en ce que des capteurs de température (T1, T2) sont agencés dans les sorties des deux segments (52, 57) et en ce que l'organe de fermeture (40) prévu dans l'entrée (50) du gros segment (57) est actionné, quel que soit celui des deux capteurs de température qui capte un dépassement de la température admissible.

7. Dispositif selon la revendication 4, caractérisé en ce qu'un organe de fermeture (64 ; 74) qui entre en action automatiquement en cas de dépassement d'une température prédéterminée des gaz d'échappement est agencé dans la sortie (63 ; 73) du gros segment (67 ; 77).

8. Dispositif selon la revendication 7, caractérisé en ce que l'organe de fermeture (64 ; 74) est un tube annelé qui possède un remplissage enfermé fait d'une matière, par exemple de sodium, qui se vaporise en cas de dépassement de la température prédéterminée.

9. Dispositif selon la revendication 7 ou 8, caractérisé en ce que les deux segments (72, 77) font partie d'un même monolithe.
